# EUROPÄISCHE PATENTSCHRIFT

(11) **EP 2 281 075 B1**
(45) Veröffentlichungstag und Bekanntmachung des Hinweises auf die Patenterteilung: **10.10.2012**
(21) Anmeldenummer: 09757118.6
(22) Anmeldetag: 03.06.2009
(51) Int. Cl.: C25D 15/02, C25D 5/02, C25D 17/00

(54) **VORRICHTUNG ZUR VERWENDUNG IN EINEM VERFAHREN ZUR HERSTELLUNG EINER SCHUTZSCHICHT UND VERFAHREN ZUR HERSTELLUNG EINER SCHUTZSCHICHT**
DEVICE FOR USE IN A METHOD FOR THE PRODUCTION OF A PROTECTIVE LAYER AND METHOD FOR THE PRODUCTION OF A PROTECTIVE LAYER
DISPOSITIF À UTILISER DANS UN PROCÉDÉ DE FABRICATION D'UNE COUCHE DE PROTECTION ET PROCÉDÉ DE FABRICATION D'UNE COUCHE DE PROTECTION

(30) Priorität: 05.06.2008 DE 102008026936
(43) Veröffentlichungstag der Anmeldung: 09.02.2011
(73) Patentinhaber: MTU Aero Engines GmbH, 80995 München (DE)
(72) Erfinder: LINSKA, Josef, 85567 Grafing (DE); WERNER, André, 80639 München (DE); MICHEL, Uwe, 85232 Unterbachern/Bergkirchen (DE)
(86) Internationale Anmeldenummer: PCT/DE2009/000771
(87) Internationale Veröffentlichungsnummer: WO 2009/146684

(56) Entgegenhaltungen:
- EP-A1- 0 484 115
- GB-A- 2 162 201
- JP-A- 62 161 998
- US-A- 3 046 204
- US-A- 3 980 549
- US-A- 5 196 107
- US-A- 5 312 540
- US-A- 5 389 228

## Beschreibung

Die vorliegende Erfindung betritt eine Vorrichtung zur Verwendung in einem Verfahren zur galvanischen Herstellung einer Hartstoffpartikel aufweisenden Schutzschicht auf einem Bauteil einer Strömungsmaschine, insbesondere einer Schaufelspitzenpanzerung einer Schaufelspitze einer Rotorschaufel. Die Erfindung betrifft weiterhin ein Verfahren zur galvanischen Herstellung einer Hartstoffpartikel aufweisenden Schutzschicht auf einem Bauteil einer Strömungsmaschine, insbesondere einer Schaufelspitzenpanzerung einer Schaufelspitze einer Rotorschaufel.

Zur Steigerung des Wirkungsgrads, der Leistung und der Lebensdauer von Strömungsmaschinen, insbesondere von Gasturbinen im Triebwerksbau werden die Bauteiloberflächen zunehmend mit unterschiedlichen Beschichtungen versehen. Dadurch ergibt sich im Triebwerksbau eine jeweils verbesserte Aerodynamik, höhere mögliche Verbrennungstemperaturen und höhere mögliche mechanische Beanspruchungen der einzelnen Bauteile. So wird zum Beispiel der Wirkungsgrad der Strömungsmaschine insbesondere durch den Rotorspalt zwischen den Spitzen der Rotorschaufeln und der dem Rotor bzw. den Rotorschaufeln zugewandten Wand des Rotorgehäuses mitbestimmt. Um diesen Spalt möglichst gering zu halten, wird eine so genannte Luftdichtung verwendet, wobei sich die Luftdichtung aus so genannten Einlaufbelägen an den Gehäuseinnenseiten und entsprechend harten Belägen auf den Schaufelspitzen definiert. Durch die Aufbringung einer so genannten Schaufelspitzenpanzerung reduziert sich der Verschleiß an der Schaufelspitze beim so genannten Einlaufen in den Einlaufbelag signifikant. Bei Turbinenschaufeln ist das galvanische Aufbringen von Schleifpartikeln durch Galvanisieren bekannt. Entsprechende Verfahren werden in der US-A-5665217, der

US-A-5437724 und der US-A-5074970 beschrieben. Dabei werden zur Beschichtung der Schaufelspitzen in einem einen Elektrolyt aufweisenden Tauchbad Hartstoffpartikel bereitgestellt, die während des Galvanisierens mit der metallischen Matrixschicht, insbesondere mit einer Nickelschicht auf die entsprechende Schaufelspitze aufgebracht werden. Dabei erfolgt ein Einbetten der Hartstoffpartikel in die galvanisch aufgetragene metallische Matrixschicht. Nachteilig an dem bekannten Verfahren und Vorrichtungen ist jedoch, dass diese relativ aufwändig sind, da unter anderem konstruktiv aufwändige Vorrichtungen für den Galvanisierungsvorgang verwendet werden. Des Weiteren werden sehr hohe Mengen an Hartstoffpartikeln verwendet, um die gewünschten Konzentrationen auf den Schaufelspitzen zu erreichen. Hartstoffpartikel, wie zum Beispiel Hartstoffpartikel aus (kubischen) Bornitrid sind jedoch sehr teuer, so dass die Anwendung der bekannten Verfahren insgesamt sehr teuer ist. Um diese Kosten zu verringern wurde gemäß der DE 3525079 Al versucht, die Hartstoffpartikel bzw. Schleifteilchen auf einem elektrisch nicht leitenden porösen Band anzuordnen. Nachteilig ist jedoch, dass die Schleifteilchen mittels einer Klebstoffschicht an dem Band befestigt sind und nach dem Galvanisieren und Aufbringen der Schleifteilchen auf der entsprechenden Bauteiloberfläche diese Klebeverbindung wieder getrennt werden muss. Dies ergibt einen relativ komplizierten Prozessablauf.

US3980549 offenbart eine Vorrichtung zur Verwendung in einem Verfahren zur galvanischen Herstellung einer Bornitridpartikel aufweisenden Schutznickelschicht auf einem Bauteil, die eine elastische, beutelartige Aufnahmevorrichtung zur Aufnahme der Hartstoffpartikel aufweist und aus einem netzartigen, für eine elektrochemische Beschichtunglösung durchlässigen material mit einer maschenweite die Kleiner ist als der Durchmesser der Hartstoffpartikel besteht.

Es ist daher Aufgabe der vorliegenden Erfindung eine gattungsgemäße Vorrichtung zur Verwendung in einem Verfahren zur galvanischen Herstellung einer Hartstoffpartikel aufweisenden Schutzschicht auf einem Bauteil einer Strömungsmaschine, insbesondere einer Schaufelspitzenpanzerung einer Schaufelspitze einer Rotorschaufel bereitzustellen, die einen vereinfachten und kostengünstigeren Prozessablauf gewährleistet.

Es ist weiterhin Aufgabe der vorliegenden Erfindung ein gattungsgemäßes Verfahren zur galvanischen Herstellung einer Hartstoffpartikel aufweisenden Schutzschicht auf einem Bauteil einer Strömungsmaschine, insbesondere einer Schaufelspitzenpanzerung einer Schaufelspitze einer Rotorschaufel bereitzustellen, welches einen vereinfachten und kostengünstigeren Prozessablauf gewährleistet.

Gelöst werden diese Aufgaben durch eine Vorrichtung gemäß den Merkmalen des Anspruchs 1 sowie ein Verfahren gemäß den Merkmalen des Anspruchs 10.

Vorteilhafte Ausgestaltungen der Erfindung sind in den jeweiligen Unteransprüchen beschrieben.

Eine erfindungsgemäße Vorrichtung zur Verwendung in einem Verfahren zur galvanischen Herstellung einer Hartstoffpartikel aufweisenden Schutzschicht auf einem Bauteil einer Strömungsmaschine, insbesondere einer Schaufelspitzenpanzerung einer Schaufelspitze einer Rotorschaufel umfasst eine beutel-, tüten- oder sackartige Aufnahmevorrichtung zur Aufnahme der Hartstoffpartikel, wobei die Aufnahmevorrichtung aus einem netz-, sieb- oder vliesartigen, für eine elektrochemische Beschichtungslösung durchlässigen Material mit einer Maschenweite die kleiner ist als der Durchmesser der Hartstoffpartikel besteht. Zudem ist die Aufnahmevorrichtung derart gestaltet, dass sie mit einer Öffnung über und um einen zu beschichteten Bereich des Bauteils lösbar anbringbar ist. Durch das Anbringen der Aufnahmevorrichtung über oder um den zu beschichtenden Bereich des Bauteils kann eine definierte Menge an Hartstoffpartikeln für die Beschichtung bereitgestellt werden. Ein unnötiger Verbrauch an Hartstoffpartikeln kann nicht erfolgen, da die Aufnahmevorrichtung möglicherweise nicht für die Beschichtung verwendete Hartstoffpartikel auffängt, so dass diese für einen nächsten Beschichtungsvorgang wieder verwendet werden können. Zudem kann das Anbringen der Aufnahmevorrichtung über und um den zu beschichtenden Bereich des Bauteils einfach und schnell erfolgen, so dass der Prozessablauf insgesamt sehr vereinfacht wird.

In vorteilhaften Ausgestaltungen der erfindungsgemäßen Vorrichtung ist die Öffnung der Aufnahmevorrichtung von einer flexiblen Dichtung umgeben. Insbesondere ist die Dichtung in den Rand der Öffnung einlaminiert. Durch die Ausgestaltung einer flexiblen Dichtung am Rand der Öffnung der Aufnahmevorrichtung kann diese ohne Weiteres an dem zu beschichtenden Bauteil, zum Beispiel einer Schaufelspitze eines Rotors sicher befestigt werden. Durch die Ausbildung einer Dichtung ist zudem gewährleistet, dass die Hartstoffpartikel nur in den tatsächlich zu beschichtenden Bereichen des Bauteils aufgebracht werden.

In den erfindungsgemäßen Vorrichtung ist die Aufnahmevorrichtung im Bereich ihrer Öffnung mit einer Aufsatzgrundplatte verbunden, derart, dass die Öffnung mit einer Öffnung in der Aufsatzgrundplatte korrespondiert und die Aufsatzgrundplatte an einer Abdeckung lösbar befestigt ist. Dabei weist die Abdeckung mindestens eine Formöffnung zur Aufnahme der zu beschichtenden Bereiche des Bauteils auf, wobei die Öffnung der Aufsatzgrundplatte mit der Öffnung der Aufnahmevorrichtung über diesen Bereichen positioniert ist. Eine derartige Ausgestaltung der Vorrichtung gewährleistet eine sichere und definierte Aufnahme der zu beschichtenden Bereiche des Bauteils in der Abdeckung und eine entsprechende Positionierung der die Hartstoffpartikel enthaltenden Aufnahmevorrichtung über und um die zu beschichtenden Bereiche des Bauteils. Durch die Verwendung einer derartigen Aufnahmevorrichtung vereinfacht sich der Prozessablauf, da die Hartstoffpartikel enthaltende Aufnahmevorrichtung ohne Weiteres und sicher positioniert werden kann.

In weiteren vorteilhaften Ausgestaltungen der erfindungsgemäßen Vorrichtung kann die Öffnung der Aufsatzgrundplatte von mindestens einer Dichtung umgeben sein. Auch dies gewährleistet, dass die Hartstoffpartikel tatsächlich nur in den Bereichen des Bauteils, die zu beschichten sind, bereitgestellt werden. Zudem kann an der der Aufnahmevorrichtung gegenüberliegenden Seite der Aufsatzgrundplatte mindestens ein Fixierungsstift zur Einführung in eine entsprechende Fixieröffnung der Abdeckung ausgebildet sein. Dadurch wird eine exakte, einfache und sichere Positionierung der Aufnahmevorrichtung an der Abdeckung gewährleistet. In einer - weiteren Ausgestaltung der erfindungsgemäßen Vorrichtung weist die Abdeckung mindestens eine Fixiervorrichtung zur lösbaren Befestigung der Abdeckung an dem Bauteil auf. Auch hierdurch ist eine sichere Positionierung der Abdeckung an den gewünschten Bauteilflächen möglich. Des Weiteren ist es möglich, dass zwischen der Aufsatzgrundplatte und der Formöffnung eine die Öffnung formschlüssig umgebende Dichtung ausgebildet ist. Dadurch ist gewährleistet, dass die Hartstoffpartikel nur in den tatsächlich zu beschichtenden Bereichen des Bauteils mit Hilfe der galvanisch aufgetragenen metallischen Matrixschicht eingebettet werden. Die Hartstoffpartikel können dabei aus (kubischen) Bohrnitrid, Keramik, Titankarbid, Wolframkarbid, Chromkarbid, Aluminiumoxid oder Zirkonoxid oder einer Mischung davon bestehen. Die Partikelgröße beträgt üblicherweise zwischen 30 bis 200 µm, andere Partikelgrößen können jedoch auch verwendet werden. Die Abdeckung kann starr oder flexibel ausgebildet sein.

Ein erfindungsgemäßes Verfahren zur galvanischen Herstellung einer Hartstoffpartikel aufweisenden Schutzschicht auf einem Bauteil einer Strömungsmaschine, insbesondere einer Schaufelspitzenpanzerung einer Schaufelspitze einer Rotorschaufel umfasst folgende Schritte:
a) Anbringen einer Öffnung einer mit Hartstoffpartikeln gefüllten, beutel-, tüten- oder sackartigen Aufnahmevorrichtung einer Vorrichtung über und um einen zu beschichtenden Bereich des Bauteils, wobei die Aufnahmevorrichtung aus einem netz-, sieb- oder vliesartigen, für eine elektrochemische Beschichtungslösung durchlässigen Material mit einer Maschenweite die kleiner ist als der Durchmesser der Hartstoffpartikel besteht;
b) Einbringen von zumindest den zu beschichtenden Bereichen des Bauteils in ein Tauchbad mit der elektrochemischen Beschichtungslösung und Anlegen einer Spannung zur Bildung einer metallischen Matrixschicht zumindest an dem zu beschichtenden Bereich des Bauteils unter Einbettung der Hartstoffpartikel; und
c) Galvanisches Ausbilden einer Füllschicht zwischen den eingebetteten Hartstoffpartikeln.

Das erfindungsgemäße Verfahren gewährleistet einen vereinfachten und kostengünstigen Prozessablauf. Insbesondere wird eine genügend hohe Konzentration an Hartstoffpartikeln für die Beschichtung bereitgestellt ohne dass diese in der elektrochemischen Beschichtungslösung frei und unkontrolliert verteilt sind. Zudem ist das Anbringen der Aufnahmevorrichtung über und um den zu beschichtenden Bereich des Bauteils verfahrenstechnisch einfach durchzuführen. Bei dem erfindungsgemäßen Verfahren verbleiben nicht benötigte Hartstoffpartikel in der Aufnahmevorrichtung. Diese kann dann ohne weiteres für einen nächsten Beschichtungsschritt verwendet werden, sofern die Konzentration an Hartstoffpartikeln noch ausreichend ist. Dadurch dass die Aufnahmevorrichtung aus einem für die elektrochemische Beschichtungslösung durchlässigen Material besteht, wird der galvanische Vorgang, d. h. die Bildung einer metallischen Matrixschicht, insbesondere einer nickelhaltigen Schicht an dem zu beschichtenden Bereich des Bauteils unter Einbettung der Hartstoffpartikel nicht behindert. Das galvanische Ausbilden der Füllschicht zwischen den eingebetteten Hartstoffpartikeln gemäß dem Verfahrensschritt c) kann zum Beispiel nach einer Entfernung der Aufnahmevorrichtung durchgeführt werden.

In einer weiteren vorteilhaften Ausgestaltung des erfindungsgemäßen Verfahrens erfolgt im Verfahrensschritt c) ein Rotieren des Bauteils, wobei die Rotationsachse des Bauteils horizontal verläuft. Durch die Rotationsbewegung des Bauteils wird eine gleichmäßige Verteilung der Hartstoffpartikel auf der zu beschichtenden Bauteilfläche gewährleistet. Schwerkraftbedingt werden die Hartstoffpartikel in einer oberen Position des rotierenden Bauteils gegen die zu beschichtende Bauteiloberfläche gedrückt. Das Bauteil ist dabei komplett in das Tauchbad mit der elektrochemischen Beschichtungslösung eingebracht. Es ist aber auch möglich, dass das Bauteil nur teilweise bzw. abschnittsweise in das galvanische Tauchbad eintaucht. Insbesondere bei integral beschaufelten Rotorscheiben oder Rotorringen (BLISK oder BLING) ergibt sich durch die Rotation der BLISK oder BLING bei horizontal ausgerichteter Drehachse die gewünschte gleichmäßige Verteilung der Hartstoffpartikel auf den Schaufelspitzen.

In einer weiteren vorteilhaften Ausgestaltung des erfindungsgemäßen Verfahrens wird im Verfahrensschritt a) die Aufnahmevorrichtung mit der Öffnung formschlüssig über den zu beschichtenden Bereich des Bauteils gestülpt, wobei die Öffnung von einer flexiblen Dichtung umgeben ist. Die flexible Dichtung kann dabei in den Rand der Öffnung einlaminiert sein. Durch das formschlüssige Stülpen der Aufnahmevorrichtung über den zu beschichtenden Bauteilbereich ist gewährleistet, dass nur diese Bereiche, d. h. die gewünschten Bauteilbereiche beschichtet werden. Zudem kann der genannte Stülpvorgang einfach und schnell durchgeführt werden.

In dem erfindungsgemäßen Verfahren ist die Aufnahmevorrichtung im Bereich ihrer Öffnung mit einer Aufsatzgrundplatte verbunden, derart, das die Öffnung der Aufnahmevorrichtung mit einer Öffnung in der Aufsatzgrundplatte korrespondiert und die Aufsatzgrundplatte an einer Abdeckung lösbar befestigbar ist. Die Abdeckung weist dabei mindestens eine Formöffnung zur Aufnahme der zu beschichtenden Bereiche des Bauteils auf, wobei im Verfahrensschritt a) die Öffnung der Absatzgrundplatte mit der Öffnung der Aufnahmevorrichtung über diesen Bereichen positioniert wird. Auch dieser Verfahrensschritt gewährleistet, dass nur vorbestimmte Bereiche des Bauteils mit der Hartstoffpartikel aufweisenden Schutzschicht beschichtet werden. Zudem können die zu beschichtenden Bauteile bzw. Bauteilbereiche schnell und einfach mittels der genannten Formöffnungen in der Abdeckung formschlüssig positioniert werden.

In weiteren vorteilhaften Ausgestaltungen des erfindungsgemäßen Verfahrens wird die Abdeckung vor dem Verfahrensschritt a) an dem Bauteil lösbar befestigt. Dabei kann die Abdeckung derart ausgestaltet sein, dass sie einen oder mehrere zu beschichtende Bauteilbereiche in entsprechenden Formöffnungen aufnehmen kann. Zudem kann die Abdeckung flexibel oder starr ausgebildet sein.

In einer weiteren vorteilhaften Ausgestaltung des erfindungsgemäßen Verfahrens enthält die im Verfahrensschritt b) und/oder dem Verfahrensschritt c) verwendete elektrochemische Beschichtungslösung Nickel. Insbesondere kann es sich dabei um eine Nickelsulfamatlösung handeln. Es ist aber auch möglich, dass für die in das galvanische Tauchbad ragende Anode eine massive Nickelanode verwendet wird. Auch andere metallische Beschichtungsmaterialien sind denkbar und richten sich insbesondere nach der metallischen Zusammensetzung des zu beschichtenden Bauteils. Die verwendeten Hartstoffpartikel bestehen üblicherweise aus (kubischen) Bohrnitrid, Keramik, Titankarbid, Wolframkarbid, Chromkarbid, Aluminiumoxid oder Zirkonoxid oder einer Mischung davon. Typische Korngrößen der verwendeten Hartstoffpartikel liegen zwischen 30 µm und 200 µm. Auch andere Korngrößen sind verwendbar.

In einer weiteren vorteilhaften Ausgestaltung des erfindungsgemäßen Verfahrens füllt die im Verfahrensschritt c) gebildete Füllschicht den Zwischenraum zwischen den Hartstoffpartikel aus, wobei die Hartstoffpartikel geometrisch in einem Bereich zwischen 65 bis 90 % in die Füllschicht eingebunden sind. Dadurch ergibt sich vorteilhafterweise eine sichere Fixierung der Hartstoffpartikel in der metallischen Matrix, wobei zusätzlich gewährleistet ist, dass ein genügend großer Bereich der Hartstoffpartikel noch aus der sie umgebenden Matrix herausragt.

In weiteren vorteilhaften Ausgestaltungen des erfindungsgemäßen Verfahrens erfolgt vor dem Verfahrensschritt a) eine Reinigung und/oder eine Abdeckung der Bauteile mit einer anschließenden Entfernung der Abdeckung in den zu beschichtenden Bereichen und/oder eine chemische Vorbehandlung zumindest der zu beschichtenden Bereiche des Bauteils. Diese Maßnahmen dienen dazu, dass sich die metallische Matrix der aufzutragenden Schutzschicht ohne weiteres mit der metallischen Bauteiloberfläche verbindet. Die Art der Vorbehandlung hängt dabei insbesondere von der Zusammensetzung des zu beschichtenden Bauteils ab. So kann die Vorbehandlung von Titanbauteilen zum Beispiel folgende Schritte umfassen:
1. Ätzen des Bauteils in einer sauren sowie fluoridhaltigen, Salpetersäure enthaltenden Lösung;
2. Aktivbeizen des geätzten Bauteils in einer zumindest Natriumnitrat oder Tetrafluorborsäure enthaltenden Lösung und
3. Aktivierung des aktiv gebeizten Bauteils in einem säurehaltigen Bad oder einem sauren nickelhaltigen Bad. Nach einer derartigen Vorbehandlung kann die Hartstoffpartikel enthaltende Schicht direkt aufgebracht werden.

Ein erfindungsgemäßes Bauteil ist hergestellt nach einem im Vorhergehenden beschriebenen Verfahren, wobei das Bauteil insbesondere eine Schaufelspitze einer Laufschaufel eines Verdichters eines Flugtriebwerks, insbesondere einer BLISK oder BLING ist. Diese beschaufelten Scheiben oder Ringe bestehen dabei insbesondere aus Titan- oder Nickellegierungen. Es ist aber auch möglich, dass diese Bauteile aus Metallmatrix-Verbundwerkstoffen auf Titanbasis hergestellt sind. Des Weiteren besteht die Möglichkeit, dass diese Bauteile aus so genannten intermetallischen Werkstoffen vom Typ TiAl oder Ti₃Al bestehen.

Weitere Vorteile, Merkmale und Einzelheiten der Erfindung ergeben sich aus der nachfolgenden Beschreibung eines zeichnerisch dargestellten Ausführungsbeispiels. Es zeigen
Figur 1 eine schematische Darstellung einer erfindungsgemäßen Vorrichtung; und
Figur 2 eine schematische Darstellung einer Aufnahmevorrichtung der erfindungsgemäßen Vorrichtung gemäß Figur 1.

Figur 1 zeigt eine schematische Darstellung einer Vorrichtung 10 zur Verwendung in einem Verfahren zur galvanischen Herstellung einer Hartstoffpartikel aufweisenden Schutzschicht auf einem Bauteil 38 einer Strömungsmaschine. In dem dargestellten Ausführungsbeispiel handelt es sich dabei um eine Schaufelspitzenpanzerung einer Schaufelspitze 34 einer Rotorschaufel 42. Man erkennt, dass die Vorrichtung 10 eine tütenartige Aufnahmevorrichtung 12 zur Aufnahme der Hartstoffpartikel 14 (vgl. Figur 2) aufweist, wobei die Aufnahmevorrichtung 12 aus einem netz-, sieb- oder vliesartigen, für eine elektrochemische Beschichtungslösung durchlässigem Material mit einer Maschenweite die kleiner ist als der Durchmesser der Hartstoffpartikel 14 besteht. Zudem ist die Aufnahmevorrichtung 10 derart gestaltet, dass sie mit einer Öffnung 16 (vgl. Figur 2) über und um den zu beschichtenden Bereich 40 des Bauteils 38 lösbar anbringbar ist. In dem dargestellten Ausführungsbeispiel ist die Aufnahmevorrichtung 12 im Bereich ihrer Öffnung 16 mit einer Aufsatzgrundplatte 18 verbunden, wobei die Öffnung 16 mit einer Öffnung 20 in der Aufsatzgrundplatte 18 korrespondiert. Die Aufsatzgrundplatte 18 ist dabei an einer Abdeckung 24 lösbar befestigt. Die Befestigung erfolgt in dem dargestellten Ausführungsbeispiel durch Fixierungsstifte 28, die an der der Aufnahmevorrichtung 12 gegenüberliegenden Seite der Aufsatzgrundplatte 18 angeordnet sind und in entsprechende Fixieröffnungen 30 der Abdeckung 24 einführbar sind (vgl. Fig. 2).

Des Weiteren erkennt man, dass die Abdeckung 24 mehrere Formöffnungen 26 zur Aufnahme der Schaufelspitzen 34 bzw. der zu beschichtenden Bereiche 40 des Bauteils 38 aufweist. Für den Beschichtungsvorgang wird die Öffnung 20 der Aufsatzgrundplatte 18 mit der Öffnung 16 der Aufnahmevorrichtung 12 über den Schaufelspitzen 34 bzw. den zu beschichtenden Bereichen 40 positioniert. Man erkennt, dass die einzelnen Formöffnungen 26 von jeweils einer Dichtung 36 formschlüssig umgeben sind. Die Dichtung 36 kommt dabei zwischen der Aufsatzgrundplatte 18 und der Abdeckung 24 zu liegen. Die Dichtung 36 besteht überlicherweise aus Wachs oder Gummi.

Des Weiteren erkennt man, dass an der Abdeckung 24 Fixiervorrichtungen 32 zu lösbaren Befestigung der Abdeckung 24 an dem Bauteil 38 ausgebildet sind. Die im dargestellten Ausführungsbeispiel zu beschichtende Schaufelspitze 34 der Rotorschaufel 42 besteht aus einer Titanlegierung.

Figur 2 zeigt eine schematische Darstellung der Aufnahmevorrichtung 12. Man erkennt, dass in der tüten- und vliesartig ausgebildeten Aufnahmevorrichtung 12 die Hartstoffpartikel 14 konzentriert sind. Üblicherweise bestehen die Hartstoffpartikel 14 aus kubischem Bohrnitrid. Des Weiteren erkennt man, dass die Öffnung 16 der Aufnahmevorrichtung 12 mit der Aufsatzgrundplatte 18 verbunden ist, derart, dass die Öffnung 16 mit der Öffnung 20 in der Aufsatzgrundplatte 18 korrespondiert. Zudem wird deutlich, dass die Öffnung 20 in der Aufsatzgrundplatte von einer Dichtung 22 umgeben ist. Zudem sind an der Aufsatzgrundplatte 18 die beiden Fixierungsstifte 28 angeordnet.

## Patentansprüche

1. Vorrichtung zur Verwendung in einem Verfahren zur galvanischen Herstellung einer Hartstoffpartikel aufweisenden Schutzschicht auf einem Bauteil (38) einer Strömungsmaschine, insbesondere einer Schaufelspitzenpanzerung einer Schaufelspitze (34) einer Rotorschaufel (42), wobei die Vorrichtung (10) eine beutel-, tüten- oder sackartige Aufnahmevorrichtung (12) zur Aufnahme der Hartstoffpartikel (14) aufweist und aus einem netz-, sieb- oder vliesartigen, für eine elektrochemische Beschichtungslösung durchlässigen Material mit einer Maschenweite die kleiner ist als der Durchmesser der Hartstoffpartikel (14) besteht, und wobei die Aufnahmevorrichtung (12) derart gestaltet ist, dass sie mit einer Öffnung (16) über und um einen zu beschichtenden Bereich (40) des Bauteils (38) lösbar anbringbar ist, **dadurch gekennzeichnet, dass** die Aufnahmevorrichtung (12) im Bereich ihrer Öffnung (16) der Aufnahmevorrichtung (12) mit einer Aufsatzgrundplatte (18) verbunden ist, derart, dass die Öffnung (16) mit einer Öffnung (20) in der Aufsatzgrundplatte (18) korrespondiert und die Aufsatzgrundplatte (18) an einer Abdeckung (24) lösbar befestigbar ist, wobei die Abdeckung (24) mindestens eine Formöffnung (26) zur Aufnahme der zu beschichtenden Bereiche (40) des Bauteils (38) aufweist und die Öffnung (20) der Aufsatzgrundplatte (18) mit der Öffnung (16) der Aufnahmevorrichtung (12) über diesen Bereichen (40) positioniert ist.

2. Vorrichtung nach Anspruch 1, **dadurch gekennzeichnet, dass** die Öffnung (16) von einer flexiblen Dichtung umgeben ist.

3. Vorrichtung nach Anspruch 2, **dadurch gekennzeichnet, dass** die Dichtung in den Rand der Öffnung (16) einlaminiert ist.

4. Vorrichtung nach einem der Ansprüche 1 bis 3, **dadurch gekennzeichnet, dass** die Öffnung (20) von mindestens einer Dichtung (22) umgeben ist.

5. Vorrichtung nach einem der Ansprüche 1 bis 4, **dadurch gekennzeichnet, dass** an der der Aufnahmevorrichtung (12) gegenüberliegenden Seite der Aufsatzgrundplatte (18) mindestens ein Fixierungsstift (28) zur Einführung in eine entsprechende Fixieröffnung (30) der Abdeckung (24) ausgebildet ist.

6. Vorrichtung nach einem der Ansprüche 1 bis 5, **dadurch gekennzeichnet, dass** die Abdeckung (24) mindestens eine Fixiervorrichtung (32) zur lösbaren Befestigung der Abdeckung (24) an dem Bauteil (38) aufweist.

7. Vorrichtung nach einem der Ansprüche 1 bis 6, **dadurch gekennzeichnet, dass** die Formöffnung (26) von einer Dichtung (36) formschlüssig umgeben ist.

8. Vorrichtung nach einem der vorhergehenden Ansprüche, **dadurch gekennzeichnet, dass** die Hartstoffpartikel (14) aus kubischem Bornitrid, Keramik, Titankarbid, Wolframkarbid, Chromkarbid, Aluminiumoxid oder Zirkonoxid oder einer Mischung davon bestehen.

9. Verfahren zur galvanischen Herstellung einer Hartstoffpartikel aufweisenden Schutzschicht auf einem Bauteil (38) einer Strömungsmaschine, insbesondere einer Schaufelspitzenpanzerung einer Schaufelspitze (34) einer Rotorschaufel (42) mit folgenden Schritten:
a) Anbringen einer Öffnung (16) einer mit Hartstoffpartikeln (14) gefüllten, beutel-, tüten- oder sackartigen Aufnahmevorrichtung (12) einer Vorrichtung (10) über und um einen zu beschichtenden Bereich (40) des Bauteils (38), wobei die Aufnahmevorrichtung (12) aus einem netz-, sieb- oder vliesartigen, für eine elektrochemische Beschichtungslösung durchlässigen Material mit einer Maschenweite die kleiner ist als der Durchmesser der Hartstoffpartikel (14) besteht;
b) Einbringen von zumindest den zu beschichtenden Bereichen (38) des Bauteils (38) in ein Tauchbad mit der elektrochemischen Beschichtungslösung und Anlegen einer Spannung zur Bildung einer metallischen Matrixschicht zumindest an dem zu beschichtenden Bereich (40) des Bauteils (38) unter Einbettung der Hartstoffpartikel (14); und
c) Galvanisches Ausbilden einer Füllschicht zwischen den eingebetteten Hartstoffpartikeln (14) **dadurch gekennzeichnet, dass** die Aufnahmevorrichtung (12) im Bereich ihrer Öffnung (16) mit einer Aufsatzgrundplatte (18) verbunden ist, derart, dass die Öffnung (16)der Aufnahmevorrichtung (12) mit einer Öffnung (20) in der Aufsatzgrundplatte (18) korrespondiert und die Aufsatzgrundplatte (18) an einer Abdeckung (24) lösbar befestigbar ist, wobei die Abdeckung (24) mindestens eine Formöffnung (26) zur Aufnahme der zu beschichtenden Bereiche (40) des Bauteils (38) aufweist und die Öffnung (20) der Aufsatzgrundplatte (18) mit der Öffnung (16) der Aufnahmevorrichtung (12) über diesen Bereichen (40) positioniert wird.

10. Verfahren nach Anspruch 9, **dadurch gekennzeichnet, dass** die Abdeckung (24) vor dem Verfahrensschritt a) an dem Bauteil (38) lösbar befestigt wird.

11. Verfahren nach einem der Ansprüche 9 bis 10, **dadurch gekennzeichnet, dass** die in dem Verfahrensschritt b) und/oder dem Verfahrensschritt c) verwendete elektrochemische Beschichtungslösung Nickel enthält.

12. Verfahren nach einem der Ansprüche 9 bis 11, **dadurch gekennzeichnet, dass** die Hartstoffpartikel (14) aus (kubischem) Bornitrid, Keramik, Titankarbid, Wolframkarbid, Chromkarbid, Aluminiumoxid oder Zirkonoxid oder einer Mischung davon bestehen.

13. Verfahren nach einem der Ansprüche 9 bis 12, **dadurch gekennzeichnet, dass** vor dem Verfahrensschritt a) eine Reinigung und/oder eine Abdeckung der Bauteile (38) mit einer anschließenden Entfernung der Abdeckung in den zu beschichtenden Bereichen (40) und/oder eine chemische Vorbehandlung zumindest der zu beschichtenden Bereiche (40) des Bauteils (38) erfolgt.

## Claims

1. A device for use in a method for the galvanic production of a protective layer, having hard-material particles, on a component (38) of a turbo-machine, in particular a blade-tip armouring of a blade tip (34) of a rotor blade (42), wherein the device (10) has a pouch-, bag- or sack-like receiving device (12) to receive the hard-material particles (14) and consists of a net-, screen- or non-woven-like material that is pervious to an electrochemical coating solution with a mesh width that is smaller than the diameter of the hard-material particles (14), and wherein the receiving device (12) is configured in such a way that it can be fitted in a detachable manner with an opening (16) over and around a region (40) of the component (38) that is to be coated, **characterised in that** the receiving device (12) in the region of its opening (16) of the receiving device (12) is connected to an attachment base plate (18) in such a way that the opening (16) corresponds with an opening (20) in the attachment base plate (18), and the attachment base plate (18) can be secured in a detachable manner to a cover (24), wherein the cover (24) has at least one shaped opening (26) to receive the regions (40) of the component (38) that are to be coated, and the opening (20) of the attachment base plate (18) is positioned with the opening (16) of the receiving device (12) over these regions (40).

2. A device according to claim 1, **characterised in that** the opening (16) is surrounded by a flexible seal.

3. A device according to claim 2, **characterised in that** the seal is laminated into the edge of the opening (16).

4. A device according to one of claims 1 to 3, **characterised in that** the opening (20) is surrounded by at least one seal (22).

5. A device according to one of claims 1 to 4, **characterised in that** formed on the side of the attachment base plate (18) lying opposite the receiving device (12) there is at least one fixing pin (28) for introduction into a corresponding fixing opening (30) of the cover (24).

6. A device according to one of claims 1 to 5, **characterised in that** the cover (24) has at least one fixing device (32) for the detachable securement of the cover (24) to the component (38).

7. A device according to one of claims 1 to 6, **characterised in that** the shaped opening (26) is surrounded by a seal (36) in a form-locking manner.

8. A device according to one of the preceding claims, **characterised in that** the hard-material particles (14) consist of cubic boron nitride, ceramic material, titanium carbide, tungsten carbide, chromium carbide, aluminium oxide or zirconium oxide or a mixture thereof.

9. Method for the galvanic production of a protective layer, having hard-material particles, on a component (38) of a turbo-machine, in particular a blade-tip armouring of a blade tip (34) of a rotor blade (42), having the following steps:
a) fitting of an opening (16) of a pouch-, bag- or sack-like receiving device (12), filled with hard-material particles (14), of a device (10) over and around a region (40) of the component (38) to be coated, wherein the receiving device (12) consists of a net-, screen- or non-woven-like material that is pervious to an electrochemical coating solution with a mesh width that is smaller than the diameter of the hard-material particles (14);
b) introduction of at least the regions (38) of the component (38) that are to be coated into a dip bath with the electrochemical coating solution and application of a voltage to form a metallic matrix layer at least on the region (40) of the component (38) that is to be coated with embedding of the hard-material particles (14); and
c) galvanic formation of a filler layer between the embedded hard-material particles (14), **characterised in that** the receiving device (12) is connected in the region of its opening (16) to an attachment base plate (18) in such a way that the opening (16) of the receiving device (12) corresponds with an opening (20) in the attachment base plate (18), and the attachment base plate (18) can be secured in a detachable manner to a cover (24), wherein the cover (24) has at least one shaped opening (26) to receive the regions (40) of the component (38) that are to be coated, and the opening (20) of the attachment base plate (18) is positioned with the opening (16) of the receiving device (12) over these regions (40).

10. Method according to claim 9, **characterised in that** the cover (24) is detachably secured to the component (38) prior to method step a).

11. Method according to one of claims 9 to 10, **characterised in that** the electrochemical coating solution used in method step b) and/or method step c) contains nickel.

12. Method according to one of claims 9 to 11, **characterised in that** the hard-material particles (14) consist of (cubic) boron nitride, ceramic material, titanium carbide, tungsten carbide, chromium carbide, aluminium oxide or zirconium oxide or a mixture thereof.

13. Method according to one of claims 9 to 12, **characterised in that** prior to method step a) cleaning and/or covering of the components (38) with subsequent removal of the cover in the regions (40) that are to be coated and/or chemical pretreatment at least of the regions (40) of the component (38) that are to be coated are/is effected.

## Revendications

1. Dispositif à utiliser dans un procédé pour la fabrication galvanique d'une couche de protection présentant des particules de matière dure sur un composant (38) d'une machine d'écoulement, en particulier d'un blindage d'une pointe d'ailette (34) d'une ailette de rotor (42), le dispositif (10) présentant un dispositif de logement (12) en forme de sachet ou de sac pour le logement des particules de matière dure (14) et à base d'un matériau de type filet, tamis ou non-tissé, perméable à une solution de revêtement électrochimique, avec une largeur de maille qui est inférieure au diamètre des particules de matière dure (14), et le dispositif de logement (12) étant conçu de telle sorte qu'il puisse être placé de façon amovible avec une ouverture (16) au-dessus et autour d'une zone (40) à recouvrir du composant(33), **caractérisé en ce que** le dispositif de logement (12) est relié dans la zone de son ouverture (16) du dispositif de logement (12) à une plaque de base rapportée (18) de telle sorte que l'ouverture (16) corresponde à une ouverture (20) pratiquée dans la plaque de base rapportée (18) et la plaque de base rapportée (18) puisse être fixée de façon amovible sur un revêtement (24), le revêtement (24) présentant au moins une ouverture moulée (26) pour le logement des zones (40) à recouvrir du composant (38) et l'ouverture (20) de la plaque de base rapportée (18) étant positionnée avec l'ouverture (16) du dispositif de logement (12) au-dessus de ces zones (40).

2. Dispositif selon la revendication 1, **caractérisé en ce que** l'ouverture (16) est entourée d'un joint flexible.

3. Dispositif selon la revendication 2, **caractérisé en ce que** le joint est introduit par stratification dans le bord de l'ouverture (16).

4. Dispositif selon l'une des revendications 1 à 3, **caractérisé en ce que** l'ouverture (20) est entourée d'au moins un joint (22).

5. Dispositif selon l'une des revendications 1 à 4, **caractérisé en ce qu'**au moins une goupille de fixation (28) est conçue sur le côté, faisant face au dispositif de logement (12), de la plaque de base rapportée (18) pour l'introduction dans une ouverture de fixation (30) correspondante du revêtement (24).

6. Dispositif selon l'une des revendications 1 à 5, **caractérisé en ce que** le revêtement (24) présente au moins un dispositif de fixation (32) pour la fixation amovible du revêtement (24) sur le composant (38).

7. Dispositif selon l'une des revendications 1 à 6, **caractérisé en ce que** l'ouverture moulée (26) est entourée d'un joint (36) par complémentarité de formes.

8. Dispositif selon l'une des revendications précédentes, **caractérisé en ce que** les particules de matière dure (14) sont à base de nitrure de bore cubique, céramique, carbure de titane, carbure de tungstène, carbure de chrome, oxyde d'aluminium ou d'oxyde de zirconium ou d'un mélange de ces produits.

9. Procédé pour la fabrication galvanique d'une couche de protection présentant des particules de matière dure sur un composant (38) d'une machine d'écoulement, en particulier d'un blindage de pointe d'ailette (34) d'une ailette de rotor (42), présentant les étapes suivantes :
a) mise en place d'une ouverture (16) d'un dispositif de logement (12) rempli de particules de matière dure (14), en forme de sachet ou de sac d'un dispositif (10) au-dessus ou autour d'une zone (40) à recouvrir du composant (38), le dispositif de logement (12) étant à base d'un matériau en forme de filet, de tamis ou de non-tissé, pour une solution de revêtement électrochimique avec une largeur de maille qui est inférieure au diamètre des particules de matière dure (14) ;
b) introduction d'au moins les zones (38) à recouvrir du composant (38) dans un bain d'immersion avec la solution de revêtement électrochimique et application d'une tension pour la formation d'une couche de matrice métallique au moins sur la zone (40) à recouvrir du composant (38) avec intégration des particules de matière dure (14) ; et
c) formation galvanique d'une couche de remplissage entre les particules de matière dure (14) intégrées, **caractérisé en ce que** le dispositif de logement (12) est relié dans la zone de son ouverture (16) à une plaque de base rapportée (18) de telle sorte que l'ouverture (16) du dispositif de logement (12) corresponde à une ouverture (20) dans la plaque de base rapportée (18) et la plaque de base rapportée (18) puisse être fixée de façon amovible sur un revêtement (24), le revêtement (24) présentant au moins une ouverture moulée (26) pour le logement des zones (40) à recouvrir du composant (38) et l'ouverture (20) de la plaque de base rapportée (18) étant positionnée avec l'ouverture (16) du dispositif de logement (12) au-dessus de ces zones (40).

10. Procédé selon la revendication 9, **caractérisé en ce que** le revêtement (24) est fixé de façon amovible avant l'étape de procédé a) sur le composant (38).

11. Procédé selon l'une des revendications 9 à 10, **caractérisé en ce que** la solution de revêtement électrochimique utilisée dans l'étape de procédé b) et/ou l'étape de procédé c) contient du nickel.

12. Procédé selon l'une des revendications 9 à 11, **caractérisé en ce que** les particules de matière dure (14) sont à base de nitrure de bore (cubique), de céramique, de carbure de titane, de carbure du tungstène, de carbure de chrome, d'oxyde d'aluminium ou d'oxyde de zirconium ou d'un mélange de ces éléments.

13. Procédé selon l'une des revendications 9 à 12, **caractérisé en ce que**, avant l'étape de procédé a), on procède à un nettoyage et/ou un revêtement des composants (38) avec un enlèvement consécutif du revêtement dans les zones (40) à recouvrir et/ou un prétraitement chimique au moins des zones (40) à recouvrir du composant (38).
